# EUROPÄISCHE PATENTSCHRIFT

(11) **EP 0 363 503 B1**
(45) Veröffentlichungstag und Bekanntmachung des Hinweises auf die Patenterteilung: **24.11.1993**
(21) Anmeldenummer: 88116749.8
(22) Anmeldetag: 10.10.1988
(51) Int. Cl.: F04D 19/04

(54) **Pumpenstufe für eine Hochvakuumpumpe**
Pump stage for a high vacuum pump
Etage de pompage pour une pompe à vide élevé

(43) Veröffentlichungstag der Anmeldung: 18.04.1990
(73) Patentinhaber: LEYBOLD AKTIENGESELLSCHAFT, 50968 Köln (DE)
(72) Erfinder: Kabelitz, Hans-Peter, Dr., D-5000 Köln 90 (DE); Kaiser, Winfried, D-5000 Köln 1 (DE); Stüber, Hans-Günter, Dr., D-5000 Köln 40 (DE)
(74) Vertreter: Leineweber, Jürgen, Dipl.-Phys.

(56) Entgegenhaltungen:
- EP-A- 0 142 208
- CH-B- 532 199
- FR-A- 887 499
- FR-A- 2 611 818
- NL-B- 135 263

## Beschreibung

Die Erfindung bezieht sich auf eine Pumpenstufe für eine Hochvakuumpumpe mit einem Rotor und einem diesen umgebenden Stator, bei welcher der Rotor oder der Stator mit einer die Gasförderung bewirkenden Struktur versehen ist.

Es ist bekannt, bei Hochvakuumpumpen Molekularpumpstufen oder Turbomolekularpumpstufen einzusetzen. Bei Molekularpumpen sind eine sich bewegende Rotorwand und eine ruhende Statorwand so gestaltet und beabstandet, daß die von den Wandungen auf dazwischen befindliche Gasmoleküle übertragenen Impuse eine bevorzugte Richtung haben. In der Regel sind Rotor- oder Statorwand mit spiral- oder wendelförmigen Vertiefungen oder Vorsprüngen zur Erzielung der bevorzugten Förderrichtung ausgerüstet. Bei Turbomolekularpumpstufen sind nach Art einer Turbine ineinandergreifende Stator- und Rotorschaufeln vorgesehen. Die Schaufeln übertragen die gewünschten Impulse auf die zu fördernden Gasmoleküle, und zwar bevorzugt in Förderrichtung.

Eine Turbomolekularpumpe mit ineinandergreifenden Stator- und Rotorschaufeln ist aus der CH-B-532 199 bekannt. Die Neigung der einzelnen Schaufeln nimmt von der Saugseite zur Druckseite ab, desgl. ihre Breite (radiale Erstreckung). Turbomolekularpumpstufen dieser Art haben eine relativ niedrige Kompression (Druckverhältnis von druckseitigem Druck zu saugseitigem Druck), aber ein relativ hohes Saugvermögen (Pumpgeschwindigkeit, Volumendurchfluß pro Zeiteinheit). Ihre Herstellung und Montage ist jedoch aufwendig und teuer, weil sehr viele Pumpstufen (Rotor- und Statorstufen) benötigt werden, um eine ausreichende Kompression zu erzielen. Molekularpumpstufen haben eine relativ hohe Kompression, ihr Saugvermögen ist jedoch schlecht.

Aus der Europäischen Patentanmeldung 142 208 ist es bekannt, das Saugvermögen einer Molekularpumpe dadurch zu verbessern, daß ihr eine gesonderte Pumpstufe saugseitig vorgelagert wird. Diese Pumpstufe umfaßt statorseitig einen wendelförmigen Vorsprung. Dieser Vorsprung ist die Fortsetzung des wendelförmigen Vorsprunges der Molekularpumpe in Richtung Saugseite. Weiterhin sind dem wendelförmigen Vorsprung rotorseitig Schaufelblätter zugeordnet, die sich radial und parallel zur Drehachse des Rotors erstrecken. Eine Pumpenstufe dieser Art ist ebenfalls relativ aufwendig in ihrer Herstellung, da sowohl rotorseitig als auch statorseitig Strukturen vorhanden sein müssen. Außerdem ist die Kompression dieser Pumpenstufen sehr klein.

Der vorliegenden Erfindung liegt die Aufgabe zugrunde, eine Pumpenstufe der eingangs genannten Art mit verbesserten Pumpeigenschaften zu schaffen.

Erfindungsgemäß wird diese Aufgabe durch die kennzeichnenden Merkmale im Patentanspruch 1 gelöst. Eine Pumpenstufe mit diesen Merkmalen hat im Vergleich zu den üblichen Gewindepumpenstufen sowohl eine bessere Kompression als auch ein höheres Saugvermögen, vor allem bei relativ hohen Drücken auf der Saugseite. Sie ist kompakt. Nur entweder der Stator oder der Rotor müssen mit den erfindungsgemäßen Stegen ausgerüstet sein, so daß ihre Herstellung, Montage und damit auch die Service-Arbeiten im Vergleich zu Turbomolekularpumpstufen wesentlich einfacher sind.

Aufgrund ihrer besonderen Pumpeigenschaften ist die erfindungsgemäße Pumpstufe besonders geeignet, mit einer Gewindepumpenstufe, insbesondere aber mit zwei Gewindepumpenstufen, kombiniert zu werden. Eine Hochvakuumpumpe dieser Art erreicht bezüglich Kompression, Saugvermögen und Enddruck nahezu die Pumpeigenschaften einer entsprechenden Turbomolekularpumpe. Darüber hinaus hat sie noch den Vorteil, daß sie zu höheren Drücken hin, bis in den viskosen Strömungsbereich einsetzbar ist, so daß der Aufwand für die Vorvakuumerzeugung reduziert werden kann.

Weitere Vorteile und Einzelheiten der Erfindung sollen anhand der Figuren 1 und 2 erläutert werden. Es zeigen
- Figur 1 einen Schnitt durch eine Hochvakuumpumpe mit einer erfindungsgemäß ausgebildeten Pumpstufe, deren Rotor teilweise in Seitenansicht dargestellt ist, und
- Figur 2 eine Ansicht des Rotors der erfindungsgemäßen Pumpstufe nach Figur 1.

Die Hochvakuumpumpe nach Figur 1 weist ein äußeres Gehäuse 1 mit einer zentralen, nach innen hineinragenden Lagerbuchse 2 auf. In der Lagerbuchse 2 stützt sich die Welle 3 mittels einer Spindellagerung 4 ab. Mit der Welle 3 ist der Antriebsmotor 5 und das Rotorsystem 6, 7 gekoppelt.

Das einstückige Rotorsystem weist zwei unterschiedlich gestaltete Rotoren 6 und 7 auf. Rotor 6 ist zylindrisch mit glatter äußerer und innerer Oberfläche 8, 9 ausgebildet. Im Bereich der Oberfläche 8 ist das Gehäuse 1 auf seiner Innenseite mit einem Gewinde 10 ausgerüstet und bildet damit gleichzeitig den Stator einer Gewindepumpenstufe. Die Oberfläche 8 und das Gewinde 10 sind die pumpaktiven Flächen dieser an sich bekannten Gewindepumpenstufe, die in den Pumpspalt 11 gelangende Moleküle in Richtung Auslaß 12 fördert.

Im Bereich der inneren Oberfläche 9 des Rotors 6 ist die Außenseite der Lagerbuchsen 2 mit einem Gewinde 13 versehen und bildet damit den Stator einer weiteren Gewindepumpenstufe. Das Gewinde 13 und die innere Oberfläche 9 sind die pumpaktiven Flächen der weiteren Gewindepumpenstufe mit dem Pumpspalt 14. Die durch den Pumpspalt 14 von unten nach oben geförderten Gase strömen durch Bohrungen 15 in der Lagerbuchse 2 zum Auslaß 12.

Der Gewindepumpenstufe 8, 10 ist eine Pumpstufe nach der Erfindung vorgelagert. Diese weist den Rotor 7 auf, der aus einem konisch geformten Nabenteil 23 und den Stegen 24 besteht. Diese Stege 24 bilden mit der sie umgebenden Statorwand 25 im Gehäuse 1 eine Pumpstufe 7, 25. Gasmoleküle, die zwischen die einzelnen Stege 24 oder in den Spalt 26 gelangen, werden von der erfindungsgemäßen Pumpenstufe 24, 25 in Richtung des Pumpspaltes 11 der Molekularpumpstufe 6, 10 gefördert.

Beim dargestellten Ausführungsbeispiel sind die Stege 24 auf dem konischen Nabenteil 23 vorgesehen und rotieren mit dem Rotorsystem 6, 7. Es besteht auch die Möglichkeit, daß die Stege 24 an der Statorwand 25 vorgesehen sind. Bei einer derartigen Ausbildung befindet sich der Spalt 26 zwischen der in diesem Falle glatten äußeren Oberfläche des Nabenteils 23 und den Innenkanten der Stege 24. Die Breite der Spalte 11, 14 und 26 soll möglichst klein sein. Sie beträgt - wie bei Molekularpumpstufen bekannt - in der Praxis wenige Zehntel Millimeter.

Einzelheiten der Gestaltung des Rotors 7 der erfindungsgemäßen Pumpstufe sind der Figur 2 entnehmbar. Der äußere Radius r des Rotors 7 ist praktisch identisch mit dem Radius der zylindrischen Statorinnenwand 25 (bis auf den Spalt 26). Saugseitig haben die Stege 24 eine Neigung bzw. einen Anstellwinkel α von ca. 45°.

Ihre Breite b₁ entspricht etwa einem Drittel des Radius r, wobei r z. B. 50 bis 60 mm betragen kann. Bei diesen Größenverhältnissen macht die durch die Breite b₁ der Stege 24 definierte Ringfläche (Gaseintrittsfläche) mehr als 50% der Rotorstirnseite aus.

Druckseitig haben die Stege 24 eine Neigung bzw. einen Anstellwinkel β von ca. 15°. Ihre Breite b₂ entspricht etwa einem Zehntel des Radius r. Die vom Nabenteil 23, den Stegen 24 und der Statorwand 25 gebildeten Pumpkanäle münden in das Gewinde 10 der nachfolgenden Gewindepumpenstufe.

Beim dargestellten Ausführungsbeispiel sind neunzehn Stege 24 gleichmäßig über den Umfang des konischen Nabenteils 23 verteilt. Sie erstrecken sich jeweils über den Winkel α. Dieser Winkel liegt zweckmäßig in der Größenordnung von 90°.

## Patentansprüche

1. Pumpenstufe für eine Hochvakuumpumpe mit einem Rotor (7) und einem Stator (1), bei welcher der Rotor oder der Stator mit einer die Gasförderung bewirkenden Struktur versehen ist, dadurch gekennzeichnet, daß die sich radial erstreckenden Stege (24) die folgenden Merkmale haben:
- saugseitig beträgt das Verhältnis des Radius r der inneren Oberfläche der Statorwandung (25) zur Stegbreite b₁ 2:1 bis 5:1, vorzugsweise 3:1;
- druckseitig beträgt das Verhältnis des Radius r der inneren Oberfläche der Statorwandung (25) zur Stegbreite b₂ 10:1 bis 12:1;
- die Steigung der Stege (24) nimmt von der Saugseite zur Druckseite von 40° bis 50°, vorzugsweise 45°, auf 10° bis 20°, vorzugsweise 15°, ab.

2. Pumpenstufe nach Anspruch 1, dadurch gekennzeichnet, daß die Stege (24) Bestandteil des Rotors (7) sind.

3. Pumpenstufe nach Anspruch 1, dadurch gekennzeichnet, daß die Stege (24) Bestandteil des Stators (1, 25) sind.

4. Pumpenstufe nach einem der Ansprüche 1, 2 oder 3, dadurch gekennzeichnet, daß der Rotor einen konisch geformten Nabenteil (23) aufweist.

5. Pumpenstufe nach einem der vorhergehenden Ansprüche, dadurch gekennzeichnet, daß sich die Stege (24) über etwa 90° des Umfanges des Rotors (7) erstrecken.

6. Pumpenstufe nach einem der vorhergehenden Ansprüche, dadurch ekennzeichnet, daß zehn bis zwanzig parallel geführte Stege (24) auf dem Umfang gleichmäßig verteilt angeordnet sind.

7. Pumpenstufe nach einem der vorhergehenden Ansprüche, dadurch gekennzeichnet, daß sie mit einer Gewindepumpenstufe (8, 10) kombiniert ist und daß die Rotoren (6, 7) der Pumpenstufe (24, 25) und der Gewindepumpenstufe (8, 10) gemeinsam auf einer Welle (3) angeordnet sind.

8. Pumpenstufe nach Anspruch 7, dadurch gekennzeichnet, daß sich die Welle (3) in einer Lagerbuchse (2) abstützt, daß der Rotor (6) die Form eines Hohlzylinders hat, daß die Außenseite des Rotors (6) mit dem Stator bzw. Gehäuse (1) eine erste Gewindepumpenstufe (8, 10) mit dem Pumpspalt (11) bildet und daß die Innenseite des Rotors (6) mit der Außenseite der Lagerbuchse (2) eine weitere Gewindestufe (9, 13) mit dem Pumpspalt (14) bildet.

9. Pumpenstufe nach Anspruch 8, dadurch gekennzeichnet, daß sich der Pumpspalt (14) über Bohrungen (15) in der Lagerbuchse (2) mit dem Auslaß (12) verbunden ist.

10. Pumpenstufe nach den Ansprüchen 2, 5 oder 6, dadurch gekennzeichnet, daß der Rotor (6, 7) einstückig ausgebildet ist und daß die die Gasförderung bewirkende Struktur der Gewindepumpenstufe(n) (8, 10; 9, 13) statorseitig angeordnet sind.

## Claims

1. Pump stage for a high-vacuum pump, having a rotor (7) and a stator (1), in which the rotor or the stator is provided with a structure effecting gas conveyance, characterised in that the radially extending webs (24) have the following features:
- on the suction side, the ratio of the radius r of the inner surface of the stator wall (25) to the web breadth b₁ is 2:1 to 5:1, preferably 3:1;
- on the pressure side, the ratio of the radius r of the inner surface of the stator wall (25) to the web breadth b₂ is 10:1 to 12:1;
- the pitch of the webs (24) decreases from the suction side to the pressure side from 40° - 50°, preferably 45°, to 10° - 20°, preferably 15°.

2. Pump stage according to claim 1, characterised in that the webs (24) are part of the rotor (7).

3. Pump stage according to claim 1, characterised in that the webs (24) are part of the stator (1, 25).

4. Pump stage according to one of claims 1, 2 or 3, characterised in that the rotor has a conically formed hub part (23).

5. Pump stage according to one of the preceding claims, characterised in that the webs (24) extend over approximately 90° of the circumference of the rotor (7).

6. Pump stage according to one of the preceding claims, characterised in that ten to twenty parallel-guided webs (24) are distributed evenly over the circumference.

7. Pump stage according to one of the preceding claims, characterised in that it is combined with a threaded pump stage (8, 10), and in that the rotors (6, 7) of the pump stage (24, 25) and the threaded pump stage (8, 10) are disposed on a common shaft (3).

8. Pump stage according to claim 7, characterised in that the shaft (3) is supported in a bearing bush (2), in that the rotor (6) takes the form of a hollow cylinder, in that the exterior of the rotor (6) with the stator or housing (1) forms a first threaded pump stage (8, 10) with the pump gap (11), and in that the interior of the rotor (6) with the exterior of the bearing bush (2) forms a further threaded stage (9, 13) with the pump gap (14).

9. Pump stage according to claim 8, characterised in that the pump gap (14) is connected to the outlet (12) via bores (15) in the bearing bush (2).

10. Pump stage according to claims 2, 5 or 6, characterised in that the rotor (6, 7) is formed in one piece and in that the structure of the threaded pump stage(s) (8, 10; 9, 13) effecting gas conveyance is disposed on the stator side.

## Revendications

1. Etage de pompe pour pompe à vide poussé, comprenant un rotor (7) et un stator (1), dans lequel le rotor ou le stator est muni d'une structure qui assure le transport du gaz, caractérisé en ce que les nervures (24) s'étendant radialement ont les caractéristiques suivantes :
- côté aspiration, le rapport du rayon r de la surface intérieure de la paroi (25) du stator à la largeur b₁ des nervures est d'une valeur de 2:1 à 5:1, de préférence de 3:1 ;
- côté pression, le rapport entre le rayon r de la surface intérieure de la paroi (25) du stator et la largeur b₂ des nervures est de 10:1 à 12:1 ;
- la pente des nervures (24) décroît du côté aspiration au côté pression, pour passer de 40° à 50°, de préférence de 45°, à 10 à 20°, de préférence à 15°.

2. Etage de pompe selon la revendication 1, caractérisé en ce que les nervures (24) font partie intégrante du rotor (7).

3. Etage de pompe selon la revendication 2, caractérisé en ce que les nervures (24) font partie intégrante du stator (1, 25).

4. Etage de pompe selon une des revendications 1, 2 et 3, caractérisé en ce que le rotor comprend une partie moyeu (23) de forme conique.

5. Etage de pompe selon une des revendications précédentes, caractérisé en ce que les nervures (24) s'étendent sur environ 90° de la circonférence du rotor (7).

6. Etage de pompe selon une des revendications précédentes, caractérisé en ce que dix à vingt nervures (24) s'étendant parallèlement sont régulièrement réparties sur la circonférence.

7. Etage de pompe selon une des revendications précédentes, caractérisé en ce qu'il est combiné avec un étage de pompe à vis (8, 10) et en ce que les rotors (6, 7) de l'étage de pompe (24, 25) et de l'étage de pompe à vis (8, 10) sont montés en commun sur un arbre (3).

8. Etage de pompe selon la revendication 7, caractérisé en ce que l'arbre (3) prend appui dans une boîte de palier (2), en ce que le rotor (6) a la forme d'un cylindre creux, en ce que la face externe du rotor (6) forme avec le stator ou avec le corps (1) un premier étage de pompe à vis (8, 10) comportant la fente de pompe (11), et en ce que la face externe du rotor (6) forme avec la face externe de la boîte de palier (2) un autre étage à vis (9, 13) comportant la fente de pompe (14).

9. Etage de pompe selon la revendication 8, caractérisé en ce que la fente de pompe (14) est reliée à la sortie (12) par des perçages (15) de la boîte de palier (2).

10. Etage de pompe selon les revendications 2, 5 ou 6, caractérisé en ce que le rotor (6, 7) est réalisé en un seul tenant et en ce que la structure de l'étage ou des étages de pompe à vis (8, 10 ; 9, 13) qui assure le transport du gaz est disposée sur le stator.
